# EUROPÄISCHE PATENTSCHRIFT

(11) **EP 4 045 430 B1**
(45) Veröffentlichungstag und Bekanntmachung des Hinweises auf die Patenterteilung: **21.06.2023**
(21) Anmeldenummer: 20803440.5
(22) Anmeldetag: 16.10.2020
(51) Int. Cl.: B65D 77/04

(54) **PALETTENCONTAINER**
PALLET CONTAINER
CONTENEUR SUR PALETTE

(30) Priorität: 18.10.2019 DE 202019004316 U; 05.12.2019 DE 202019004962 U
(43) Veröffentlichungstag der Anmeldung: 24.08.2022
(73) Patentinhaber: Mauser-Werke GmbH, 50321 Brühl (DE)
(72) Erfinder: BISCHOFF, Sebastian, 53859 Niederkassel (DE); MEYER, Markus, 52385 Nideggen-Schmidt (DE); SCHMIDT, Klaus-Peter, 53123 Bonn (DE)
(86) Internationale Anmeldenummer: PCT/EP2020/000179
(87) Internationale Veröffentlichungsnummer: WO 2021/073767

(56) Entgegenhaltungen:
- WO-A1-2004/096660
- WO-A2-2012/085940
- DE-A1- 4 425 630
- US-A1- 2016 376 059

## Beschreibung

Die vorliegende Erfindung bezieht sich auf einen Palettencontainer zur Lagerung und zum Transport von flüssigen oder fließfähigen Füllgütern mit einem dünnwandigen starren Innenbehälter aus thermoplastischem Kunststoff, mit einem den Kunststoff-Innenbehälter als Stützmantel dicht umschließenden Rohr-Gitterrahmen aus miteinander verschweißten horizontalen und vertikalen Rohrstäben, und mit einer Bodenpalette, auf welcher der Kunststoff-Innenbehälter aufliegt und mit welcher der Rohr-Gitterrahmen fest verbunden ist, wobei oberhalb des Kunststoff-Innenbehälters zwei stabförmige Quertraversen vorgesehen sind, die mit ihren beiden Enden an zwei sich gegenüberliegenden Seitenwandungen im oberen Bereich des Rohr-Gitterrahmens befestigt sind.

Die stabförmigen Quertraversen sollen ein übermäßiges Ausbeulen des Kunststoff-Innenbehälters bzw. seines Oberbodens mit zentraler Schraubkappe insbesondere bei Transporterschütterungen und dynamischen Schwingungen verhindern und dienen unter anderem auch dazu, im Falle eines ungewollten Umkippens des Palettencontainers den Kunststoff-Innenbehälter im Rohr-Gitterrahmen auf der Bodenpalette zu halten und ein Herausrutschen aus dem Rohr-Gitterrahmen zu verhindern. Um ein einfaches Auswechseln des Kunststoff-Innenbehälters für eine Mehrfachverwendung des Palettencontainers zu ermöglichen, sind die Quertraversen mit ihren beiden Enden lösbar im oberen Bereich des Rohr-Gitterrahmens befestigt, in aller Regel verschraubt.

Ein derartiger Palettencontainer mit zwei parallel verlaufenden Quertraversen ist z. B. aus der Veröffentlichung WO 2012085940 A2 bekannt. Bei einem in der Druckschrift DE 44 25 630 A1 beschriebenen Palettenbehälter sind gleich vier Quertraversen vorgesehen, wobei jeweils zwei sich schräg überkreuzende Quertraversen jeweils eine Hälfte des Kunststoff-Innenbehälters überdecken. Weitere Palettencontainer sind aus WO2004096660 A1 und US2016376059 A1 bekannt.

### Problematik:

Wenn Palettencontainer zur Lagerung und zum Transport von gefährlichen flüssigen Füllgütern wie z. B. aggressiven Chemikalien verwendet werden sollen, dann benötigen diese Palettencontainer eine sogenannte Gefahrgutzulassung einer nationalen amtlichen Prüfstelle, in Deutschland ist das die BAM (Bundesanstalt für Materialprüfung). Um eine solche Gefahrgutzulassung zu erlangen, werden die verschiedenen Typen von Palettencontainern einer besonderen Bauartprüfung mit verschiedenen Belastungszuständen wie z. B. einem Innendrucktest, Falltest und Vibrationstest unterzogen. Beim Vibrationstest werden starke Transportbelastungen (Stöße, Erschütterungen) auf einen befüllten Palettencontainer simuliert. Dabei kann die Flüssigkeitssäule im Kunststoff-Innenbehälter in starke dynamische Schwingungen geraten. Diese Schwingungen verursachen starke Wechselbelastungen auf die Seitenwandungen des Kunststoff-Innenbehälters und werden unmittelbar auf den den Kunststoff-Innenbehälter als Stützmantel dicht umschließenden Rohr-Gitterrahmen übertragen. Da ein Palettencontainer üblicherweise zwei längere und zwei kürzere Seitenwandungen aufweist, werden die beiden längeren sich gegenüberliegenden Seitenwandungen in höherem Maße belastet und sind daher von den übergreifenden Quertraversen stabilisiert. Ebenso führt der Oberboden des Kunststoff-Innenbehälters starke dynamische Auf- und Ab-Schwingungen aus, die auf die Quertraversen einwirken. Bei einer Ausbeulung des Oberbodens nach oben werden die bekannten geraden, parallel zueinander verlaufenden Quertraversen nach oben gedrückt und es wirken starke Zugspannungen auf die beiden Befestigungspunkte der Quertraversen am Rohr-Gitterrahmen zwischen den sich gegenüberliegenden Seitenwandungen des Rohr-Gitterrahmens, wodurch der obere Bereich des Rohr-Gitterrahmens nach innen gezogen wird. Bei Absenkung des Oberbodens beulen sich die gegenüberliegenden Seitenwandungen des Kunststoff-Innenbehälters sowie des Rohr-Gitterrahmens nach außen aus, wobei auch der obere Bereich des Rohr-Gitterrahmens nach außen gedrückt wird. Dabei werden die Quertraversen mit ihren beiden Befestigungspunkten wiederum mit großer Zugbelastung beaufschlagt. Diese Wechselbelastung wiederholt sich mit hoher Frequenz über längere Zeit und übt eine zermürbende Wirkung auf die entsprechenden Bauteile eines Palettencontainers aus.

### Aufgabe:

Es ist Aufgabe der vorliegenden Erfindung, diese nachteiligen Zugspannungen zu vermindern und die Einwirkung von Zugbelastungen auf die Befestigungspunkte der Quertraversen und entsprechend auf den oberen Bereich des Rohr-Gitterrahmens abzufangen und Spannungsspitzen abzumildern.

### Lösung:

Die beabsichtigte Verminderung von nachteiligen Zugspannungen wird dadurch erreicht, dass die beiden stabförmigen Quertraversen als elastische Federelemente ausgebildet sind. Durch die elastische Ausbildung der beiden Quertraversen als Federelemente wird die starre Verbindung von bisher üblichen linear geradlinig verlaufenden Quertraversen mit den gegenüberliegenden Seitenwandungen des Rohr-Gitterrahmens aufgelöst und eine begrenzte Elastizität in die obere Ebene des Rohr-Gitterrahmens "eingebaut". Bei einem Ausbeulen des Oberbodens nach oben werden die auftretenden Zugkräfte auf die beiden Befestigungspunkte der Quertraversen abgemildert und der obere Bereich des Rohr-Gitterrahmens wird weniger nach innen gezogen. Bei einem seitlichen Ausbeulen des Kunststoff-Innenbehälters und dem damit verbundenen Ausbeulen der gegenüberliegenden Seitenwandungen des Rohr-Gitterrahmens nach außen werden die im oberen Bereich des Rohr-Gitterrahmens auftretenden Zugkräfte durch die als elastische Federelemente ausgebildeten Quertraversen erheblich abgemildert und die Betriebssicherheit von befüllten Palettencontainern bei dynamischen Transportbelastungen spürbar erhöht.

Gemäß der vorliegenden Erfindung ist vorgesehen, dass die als elastische Federelemente ausgebildeten Quertraversen nicht linear verlaufend ausgeformt sind, sondern jeweils einen oder mehrere bogenförmige Abschnitte aufweisen. Dabei ist die tatsächliche Länge der Quertraversen zwischen ihren beiden Befestigungspunkten größer ausgebildet als der direkte Abstand der beiden Befestigungspunkte an den Enden der Quertraversen im oberen Bereich des Rohr-Gitterrahmens. Durch diese konstruktive Ausgestaltung sind die Quertraversen zum einen bei Zugbelastung - wenn sich der Rohr-Gitterrahmen nach außen ausbeult - in ihrer horizontalen Längsrichtung nachgiebig, zum anderen sind sie auch bei seitlicher Druckbelastung - durch ein Ausbeulen des Oberbodens des Kunststoff-Innenbehälters nach oben - in vertikaler Richtung nachgiebig gestaltet.

Dies wird in Ausgestaltung der Erfindung dadurch realisiert, dass die Quertraversen zwischen ihren beiden Befestigungspunkten nicht linear, sondern bogenförmig verlaufend ausgebildet sind und einen vergleichsweise großen Bogen aufweisen.

Die Ausbildung der beiden Quertraversen als elastische Federelemente wird in bevorzugter Gestaltungsweise durch eine bogenförmig geschwungene Form mit einem großen eingeformten Bogen erzielt. Dabei sind die Quertraversen - im eingebauten Zustand betrachtet - in Horizontalebene gebogen, wobei die Bögen jeweils einen vergleichsweise großen Radius aufweisen und nach außen in Richtung der zwei sich gegenüberliegenden kürzeren Seitenwandungen des Rohr-Gitterrahmens gerichtet sind. Im eingebauten Zustand liegen die bogenförmig geschwungenen Quertraversen somit flach auf dem Oberboden des Kunststoff-Innenbehälters auf, wobei die Bögen der beiden Quertraversen voneinander weg weisend ausgerichtet sind.

Zweckmäßigerweise sind die beiden Quertraversen durch jeweils eine aus dem Oberboden des Kunststoff-Innenbehälters ausgeformte Haltevorrichtung in Form einer geschlossenen Halteöse geführt. In abgewandelter Form können die aus dem Oberboden des Kunststoff-Innenbehälters ausgeformten Haltevorrichtungen auch als einseitig offene Tragzapfen ausgebildet sein. Diese einseitig offenen Tragzapfen werden im Folgenden auch als Hakenösen bezeichnet.

Die geschlossenen Halteösen oder die einseitig offenen Tragzapfen sind seitlich neben der zentralen, mittels Schraubdeckel verschließbaren Einfüllöffnung des Kunststoff-Innenbehälters angeordnet, und die Mitte des Bogens der beiden Quertraversen befindet sich genau unter einer Halteöse bzw. unter einem Tragzapfen. Die Quertraversen mit ihrer bogenförmig geschwungenen Form können zum einen bei einem Ausbeulen des Oberbodens nach oben und unten - z. B. auch bei einem Innendruck- oder Falltest - elastisch in Vertikalrichtung nachgeben und sich der Ausbeulung anpassen, sie "folgen" geradezu der Form des Oberbodens.

In anderer Ausgestaltung der Erfindung können die Quertraversen als elastische Federelemente auch mit zwei oder drei kleineren Bögen mit vergleichsweise kleineren Radien ausgestattet sein.

Die Befestigungspunkte der geschwungenen bogenförmigen Quertraversen sind - im Vergleich zu bisher üblichen geraden Quertraversen - weiter zur Mitte des oberen Bereiches des Rohr-Gitterrahmens hin verschoben, dort wo die größten Ausbeulungen mit den größten Zugbelastungen auftreten und abgefangen werden sollen.

Bei der Vibrationsprüfung fungiert die bogenförmig geschwungene Quertraverse wie eine elastische Feder. Während der Vibration schwingt der Oberboden des Innenbehälters nach oben und unten. Diese Schwingungen bewirken in ihren oberen und unteren Endpunkten eine elastische Biegung der bisher üblichen geraden Quertraversen nach oben und unten, die direkt in eine Abstandsverkürzung zwischen den Befestigungspunkten umgesetzt wird. Durch diese Abstandsverkürzung wird der Rohr-Gitterrahmen im oberen Bereich bei jedem Hub signifikant nach innen gezogen. Mit der neuen auch in Längsrichtung nachgiebigen "Feder-Lösung" wird dagegen am oberen Rand des Rohr-Gitterrahmens eine deutlich reduzierte Verformung und damit eine reduzierte Belastung auf den Palettencontainer erzielt.

Um eine optimale Elastizität und Federwirkung der Quertraversen zu erhalten, ist vorgesehen, dass die Länge der Quertraversen entsprechend ihrer Bogenlinie zwischen ihren beiden Befestigungspunkten zwischen 1% und 5 % größer ausgebildet ist als der direkte Abstand (entsprechend einer Kreissehne) zwischen den beiden Befestigungspunkten. Dadurch wird die Größe des Bogens und die bogenförmig geschwungene Form der Quertraversen als elastisches Federelement realisiert.

In bevorzugter Ausgestaltung der Erfindung ist vorgesehen, dass die beiden Enden der Quertraversen stark in Radialrichtung eingequetscht sind, direkt in die Einquetschungen ein entsprechendes Innengewinde, z. B. M8 eingeformt ist und die beiden Enden der Quertraversen stirnseitig an einem oberen horizontalen oder vertikalen Rohrstab des Rohr-Gitterrahmens fest angeschraubt sind. Für diese Ausgestaltungsvariante ist vorgehen, dass die beiden Enden der Quertraversen jeweils stirnseitig am oberen Ende von zwei benachbarten vertikalen Rohrstäben angeschraubt sind.

In einer anderen Ausgestaltung der Erfindung ist vorgesehen, dass stirnseitig in die beiden Enden der Quertraversen jeweils eine Schraubmutter mit Innengewinde fest eingesetzt ist und die Quertraversen jeweils stirnseitig - sozusagen in Axialrichtung - an einem oberen horizontalen oder vertikalen Rohrstab des Rohr-Gitterrahmens fest angeschraubt sind. Dabei kann die in die als Hohlrohr-Profil ausgebildete Quertraverse fest und unlösbar eingesetzte Schraubmutter einfach eingepresst, verquetscht oder eingeschweißt sein. Die Erfindung wird nachfolgend anhand von in den Zeichnungen dargestellten Ausführungsbeispielen näher erläutert und beschrieben. Es zeigen:
- Figur 1: in perspektivischer Ansicht einen erfindungsgemäßen Palettencontainer,
- Figur 2: eine vergrößerte Teil-Ansicht auf den oberen Bereich des erfindungsgemäßen Palettencontainers gemäß Figur 1,
- Figur 3: eine Draufsicht auf eine als Federelement ausgebildete Quertraverse,
- Figur 4: eine Seitenansicht auf eine andere Ausführungsform einer Quertraverse,
- Figur 5: eine vergrößerte Teil-Ansicht auf den linken Endbereich der Quertraverse gemäß Figur 4,
- Figur 6: eine vergrößerte Teil-Ansicht mit Anbindung einer Quertraverse an den oberen Bereich eines Rohr-Gitterrahmens,
- Figur 7: in vergrößerter Teil-Ansicht den rechten Endbereich einer Quertraverse mit eingesetzter Schraubmutter,
- Figur 8: eine vergrößerte Querschnitts-Teil-Ansicht mit einer stirnseitigen Verschraubung einer Quertraverse an den oberen Bereich des RohrGitterrahmens,
- Figur 9: in Teil-Ansicht eine aus dem Oberboden des Kunststoff-Innenbehälters ausgeformte, über eine Quertraverse greifende Hakenöse (Tragzapfen) und
- Figur 10: eine vergrößerte Querschnitts-Teil-Ansicht mit konventioneller Anbindung einer Quertraverse an den oberen Bereich des Rohr-Gitterrahmens

In **Figur 1** ist ein erfindungsgemäßer Palettencontainer 10 (auch als "IBC" = Intermediate Bulk Container bezeichnet) zur Lagerung und zum Transport von flüssigen oder fließfähigen Füllgütern dargestellt. Der Palettencontainer 10 umfasst einen dünnwandigen starren Kunstoff-Innenbehälter 12 aus thermoplastischem Kunststoff, einen den Kunststoff-Innenbehälter 12 als Stützmantel dicht umschließenden Rohr-Gitterrahmen 14 aus miteinander verschweißten horizontalen und vertikalen Rohrstäben 18, 20, und eine Bodenpalette 16, auf welcher der Kunststoff-Innenbehälter 12 aufliegt und mit welcher der Rohr-Gitterrahmen 14 fest verbunden ist. Oberhalb des Kunststoff-Innenbehälters 12 sind zwei stabförmige Quertraversen 22 vorgesehen, die mit ihren beiden Enden an zwei sich gegenüberliegenden Seitenwandungen des oberen Rohr-Gitterrahmens 14 befestigt sind. Die beiden Quertraversen 22 sind hierbei in einer bogenförmig geschwungenen Form als elastische Federelemente 24 ausgebildet. Die besondere konstruktive Ausgestaltung der Quertraversen 22 zeichnet sich dadurch aus, dass sie zwischen ihren beiden Befestigungspunkten 26, 28 nicht geradlinig bzw. linear sondern bogenförmig ausgebildet sind und einen vergleichsweise großen Bogen 34 aufweisen. Dabei ist die Länge der Quertraversen 22 zwischen ihren beiden Befestigungspunkten 26, 28 in völlig unüblicher Weise größer ausgebildet als der direkte Abstand der beiden Befestigungspunkte 26, 28 an den Enden der Quertraversen 22. In der vorliegenden Ausgestaltungsform sind die Befestigungspunkte 26, 28 an den Enden der Quertraversen 22 jeweils an zwei Vertikalstäben dicht unterhalb des obersten horizontal umlaufenden Rohrstabs 18 zwischen zwei sich gegenüberliegenden Seitenwandungen des Rohr-Gitterrahmens 14 angeordnet.

Im konkreten Fall ist die Länge der Quertraversen 22 zwischen ihren beiden Befestigungspunkten 26, 28 zwischen 1% und 5%, vorzugsweise 3 %, größer ausgebildet als der direkte Abstand zwischen den beiden Befestigungspunkten 26, 28.

Für Standard-Palettencontainer mit einem Füllvolumen von 600, 1000 oder 1200 Litern, die eine gleiche Breiten- und Längenabmessung aufweisen, beträgt der Abstand der beiden Befestigungspunkte 26, 28 voneinander ca. 960 mm und die effektive Länge der Quertraversen 22 ungefähr 993 mm. Für die gleichen Standard-Palettencontainer sollen die bogenförmig ausgebildeten Quertraversen 22 einen großen Bogenradius zwischen 300 mm und 700 mm, vorzugsweise 500 mm, aufweisen.

Die oben beschriebene konstruktive Ausgestaltung der Erfindung ist in **Figur 2** in einem vergrößerten Ausschnitt näher ersichtlich. Dabei wird deutlich, dass die bogenförmig geschwungenen Quertraversen 22 - im eingebauten Zustand - in Horizontalebene flach auf dem Oberboden 38 des Kunststoff-Innenbehälters 12 aufliegen, wobei die großen Bögen 34 der beiden Quertraversen 22 voneinander weg weisend ausgerichtet sind.

In abgewandelter Ausführungsform kann vorgesehen sein, dass die Quertraversen 22 als elastische Federelemente mit zwei oder drei in Horizontalebene ausgerichteten kleineren Bögen mit vergleichsweise kleineren Radien ausgebildet sind.

In jedem Fall sind die bogenförmig geschwungenen Quertraversen 22 - im eingebauten Zustand - jeweils durch eine aus dem Oberboden 38 des Kunststoff-Innenbehälters 12 ausgeformte Halteöse 40 geführt, wobei die Halteösen 40 übergreifend in der Mitte der eingebauten bogenförmigen Quertraversen 22 angeordnet sind (eine andere Form der Halteösen ist in Figur 9 dargestellt).

**Figur 3** zeigt eine Draufsicht auf eine als Federelement ausgebildete bogenförmige Quertraverse 22 mit einem großen Bogenradius von ca. 500 mm. Die Quertraversen können als Hohlrohr mit rundem oder quadratischem Querschnitt ausgebildet sein.

In einer bevorzugten Ausführungsform weisen die Quertraversen 22, 42 ein rundes Rohrprofil mit einem Durchmesser zwischen 16 mm und 24 mm, vorzugsweise 20 mm, und einer Wandstärke zwischen 0,8 mm und 1,2 mm, vorzugsweise 0,9 mm, auf. Gemäß einer anderen Bauart können die Quertraversen 22, 42 aber auch ein quadratisches Rohrprofil mit einer Seitenlänge zwischen 14 mm und 20 mm, vorzugsweise 16 mm, und eine Wandstärke zwischen 0,8 mm und 1,2 mm, vorzugsweise 0,9 mm, aufweisen.

In **Figur 4** ist eine Seitenansicht auf eine andere Ausführungsform einer Quertraverse mit 2 Bögen 42 dargestellt, die in ihren Endbereichen - im eingebauten Zustand betrachtet - jeweils einen nach unten ausgeformten kleinen Bogen 36 mit vergleichsweise kleinem Radius und nach oben weisende Enden aufweisen und (wie in Figur 8 im Detail erkennbar ist) jeweils stirnseitig von unten gegen den obersten umlaufenden horizontalen Rohrstab 18 angeschraubt sind. Ein Ende der Quertraverse mit 2 Bögen 42 mit nach unten ausgeformtem kleinen Bögen 36 mit kleinem Radius ist in vergrößerter Teil-Ansicht in **Figur 5** dargestellt. In die offenen Enden des Hohlrohr-Profils der Quertraverse mit 2 Bögen 42 ist jeweils eine Schraubmutter 30 mit Innengewinde 44 (z. B. M8 oder M10) fest eingesetzt (siehe auch Figur 7). Die unlösbar eingesetzte Schraubmutter 30 kann einfach eingepresst, verquetscht oder eingeschweißt sein.

Eine Befestigungsmöglichkeit, bei der jeweils eine Gewindeschraube 48 stirnseitig in das Ende des Hohlrohr-Profils der Quertraverse 22 eingeschraubt wird, ist in **Figur 6** ersichtlich. Dabei ist die Quertraverse 22 dicht unterhalb des obersten horizontalen Rohrstabs 18 mittels der stirnseitig von außen - in Horizontalrichtung - eingedrehten Gewindeschraube 48 an den oberen flachgedrückten Enden von zwei sich gegenüberliegenden vertikalen Rohrstäben 20 fixiert.

**Figur 7** zeigt in entsprechender Weise das offene Ende des Hohlrohr-Profils der Quertraverse 22 (mit nur einem großen Bogen) mit fest eingesetzter Schraubmutter 30 mit Innengewinde 44. Die Quertraverse mit 2-Bögen 42 wird wie zuvor beschrieben stirnseitig von unten gegen den obersten umlaufenden horizontalen Rohrstab 18 des Rohr-Gitterrahmens fest aber wieder lösbar angeschraubt.

Eine andere Befestigungsmöglichkeit mit stirnseitiger Verschraubung der Quertraverse mit 2 Bögen 42 ist in vergrößerter Darstellung in **Figur 8** gezeigt. Hierbei sind die beiden Enden der Quertraversen mit 2 Bögen 42 stark in Radialrichtung eingequetscht, wobei direkt in die Einquetschungen 32 ein entsprechendes Innengewinde 46 eingeformt ist. Die Quertraversen mit 2 Bögen 42 mit den kleineren Bögen an ihren Endbereichen werden dabei stirnseitig von unten gegen den obersten horizontalen Rohrstab 18 mittels einer von oben - in Vertikalrichtung - eingedrehten Gewindeschraube 48 fixiert. Zweckmäßigerweise ist der oberste horizontale Rohrstab 18 oben am Bohrloch etwas eingesenkt und die Gewindeschraube 48 ist als Flachkopf-, Senkkopf- oder Linsenkopfschraube ausgeführt, so dass sie nicht nach oben übersteht. Die Einquetschungen 32 mit entsprechend eingeformtem Innengewinde 46 können natürlich auch bei der Quertraverse 22 (mit nur einem großen Bogen) realisiert werden. Die stirnseitigen Verschraubungen haben zudem den Vorteil, dass die Schraubenspitze vollkommen im Hohlrohr-Profil der Quertraversen 22, 42 sitzt und verdeckt ist, so dass es dadurch zu keinen Verletzungen mehr kommen kann, wie es bei bisher üblichen offenen Verschraubungen mit hervorstehender Schraubenspitze häufig der Fall war.

Bisher übliche gerade Traversen können nur schlecht mit Schrauben stirnseitig direkt in der Mittelachse verschraubt werden. Beim Anziehen der Schrauben dreht die Traverse mit und sie muss für die Montage fixiert werden. Diese Fixierung entfällt bei der bogenförmig geschwungenen Form der Quertraversen.

Wie zuvor erwähnt sind die bogenförmig geschwungenen Quertraversen 22 - im eingebauten Zustand - jeweils durch eine aus dem Oberboden 38 des Kunststoff-Innenbehälters 12 ausgeformte Halteöse 40 geführt. Die Halteösen 40 können in anderer Ausführungsform auch als einseitig offene Tragzapfen 50 (auch als Hakenöse bezeichnet) ausgebildet sein, wie es in **Figur 9** gezeigt ist. Dabei werden die bogenförmigen Quertraversen 22 mittig von außen nach innen von den durch Materialverdickung massiv ausgebildeten Tragzapfen 50 übergriffen und fixiert.

Die verschieden ausgeführten Versionen der Quertraversen 22, 42 ermöglichen eine unterschiedliche Gestaltung der Befestigung der beiden Enden der Quertraversen 22, 42 am oberen Rohr-Gitterrahmen 14. Neben den beschriebenen stirnseitigen Befestigungen können die Enden 52 der Quertraversen 22, 42 - in an sich bekannter Weise - auch abgeflacht, um den obersten Horizontalstab des Rohr-Gitterrahmen 14 herum gelegt und mittels Gewindeschraube 54 unterhalb des obersten horizontalen Rohrstabe18 verschraubt sein, wie es in **Figur 10** ersichtlich ist.

In einer kombinierten Form können die Quertraversen 22, 42 als elastische Federelemente auch mit zwei in Vertikalebene ausgerichteten kleineren Bögen mit vergleichsweise kleineren Radien und einem, zwei oder drei in Horizontalebene ausgerichteten kleineren Bögen mit vergleichsweise kleineren Radien ausgebildet sein. Eine derartige Ausformung kann für eine drehmomentneutrale Ausführung von Interesse sein. Die beschriebenen Ausführungen der Quertraversen und der Befestigungsmöglichkeiten können im Rahmen der vorliegenden Erfindung - soweit wie technisch möglich - einfach miteinander kombiniert oder gegeneinander ausgetauscht werden.

**Fazit:** Durch die erfindungsgemäße Ausbildung der Quertraversen 22, 42 als elastische Federelemente kann bei einem Palettencontainer 10 auf vergleichsweise einfache Art und Weise der obere Bereich des Rohr-Gitterrahmens 14 gegen eine nachteilige Einwirkung von Transporterschütterungen und dynamischen Stoßbelastungen geschützt und die Betriebssicherheit bei der Handhabung von befüllten Palettencontainern erhöht werden.

### Bezugsziffernliste

- **10**: Palettencontainer
- **12**: Kunststoff-Innenbehälter
- **14**: Rohr-Gitterrahmen
- **16**: Bodenpalette
- **18**: horizontale Rohrstäbe (14)
- **20**: vertikale Rohrstäbe (14)
- **22**: Quertraverse
- **24**: Federelement (22)
- **26**: Befestigungspunkt (22)
- **28**: gegenüberliegender Befestigungspunkt (22)
- **30**: Schraubmutter (22)
- **32**: Einquetschung (22)
- **34**: großer Bogen (22)
- **36**: kleiner Bogen (22)
- **38**: Oberboden (12)
- **40**: Halteöse (38)
- **42**: Quertraverse 2-Bögen
- **44**: Innengewinde (30)
- **46**: Innengewinde (32)
- **48**: Gewindeschraube (30, 32)
- **50**: Hakenöse bzw. Tragzapfen (38, 12)
- **52**: Ende Quertraverse (22, 42)
- **54**: Gewindeschraube (22, 42)

## Patentansprüche

1. Palettencontainer (10) zur Lagerung und zum Transport von flüssigen oder fließfähigen Füllgütern mit einem dünnwandigen starren Kunststoff-Innenbehälter (12) aus thermoplastischem Kunststoff, mit einem den Kunststoff-Innenbehälter (12) als Stützmantel dicht umschließenden Rohr-Gitterrahmen (14) aus miteinander verschweißten horizontalen und vertikalen Rohrstäben (18, 20), und mit einer Bodenpalette (16), auf welcher der Kunststoff-Innenbehälter (12) aufliegt und mit welcher der Rohr-Gitterrahmen (14) fest verbunden ist, wobei oberhalb des Kunststoff-Innenbehälters (12) zwei stabförmige Quertraversen (22) vorgesehen sind, die mit ihren beiden Enden an zwei sich gegenüberliegenden Seitenwandungen im oberen Bereich des Rohr-Gitterrahmens (14) befestigt sind,
**dadurch gekennzeichnet, dass**
die beiden stabförmigen Quertraversen (22, 42) als elastische Federelemente (24) ausgebildet sind, indem die beiden Quertraversen (22, 42) nicht linear verlaufend ausgeformt sind, sondern jeweils einen oder mehrere bogenförmige Abschnitte aufweisen.

2. Palettencontainer (10) nach Anspruch 1,
**dadurch gekennzeichnet, dass**
die Länge der Quertraversen (22, 42) zwischen ihren beiden Befestigungspunkten (26, 28) größer ausgebildet ist als der direkte Abstand der beiden Befestigungspunkte (26, 28) der Quertraversen (22, 42) an ihren Enden im oberen Bereich des Rohr-Gitterrahmens (14).

3. Palettencontainer (10) nach Anspruch 1 oder 2,
**dadurch gekennzeichnet, dass**
die Quertraversen (22) zwischen ihren beiden Befestigungspunkten (26, 28) nicht linear sondern bogenförmig ausgebildet sind und einen vergleichsweise großen Bogen (34) aufweisen.

4. Palettencontainer (10) nach Anspruch 1, 2 oder 3,
**dadurch gekennzeichnet, dass**
die Quertraversen (22) - im eingebauten Zustand betrachtet - in Horizontalebene gebogen sind, wobei die großen Bögen (34) jeweils nach außen in Richtung der zwei sich gegenüberliegenden kürzeren Seitenwandungen des Rohr-Gitterrahmens (14) gerichtet sind, wobei die bogenförmig geschwungenen Quertraversen (22) flach auf dem Oberboden (38) des Kunststoff-Innenbehälters (12) aufliegen und die großen Bögen (34) der beiden Quertraversen (22) voneinander weg weisend ausgerichtet sind.

5. Palettencontainer (10) nach Anspruch 1, 2, 3, oder 4,
**dadurch gekennzeichnet, dass**
die Länge der Quertraversen (22) zwischen ihren beiden Befestigungspunkten (26, 28) zwischen 1% und 5 %, vorzugsweise 3 % größer ausgebildet ist als der direkte Abstand zwischen den beiden Befestigungspunkten (26, 28).

6. Palettencontainer (10) nach Anspruch 1, 2, 3, 4 oder 5,
**dadurch gekennzeichnet, dass**
der Abstand der beiden Befestigungspunkte (26, 28) für Standard-Palettencontainer mit einem Füllvolumen von 600, 1000 oder 1200 Litern ca. 960 mm und die effektive Länge der Quertraversen (22) ungefähr 993 mm beträgt.

7. Palettencontainer (10) nach Anspruch 1, 2, 3, 4, 5 oder 6,
**dadurch gekennzeichnet, dass**
die bogenförmig ausgebildeten Quertraversen (22) für Standard-Palettencontainer mit einem Füllvolumen von 600, 1000 oder 1200 Litern einen großen Bogenradius zwischen 300 mm und 700 mm, vorzugsweise 500 mm, aufweisen.

8. Palettencontainer (10) nach einem der vorhergehenden Ansprüche 1 bis 7,
**dadurch gekennzeichnet, dass**
die beiden Enden der Quertraversen (22, 42) stark eingequetscht sind und in die Einquetschungen (32) ein Innengewinde (46) direkt eingeformt ist und die beiden Enden der Quertraversen (22, 42) stirnseitig an einem oberen horizontalen oder vertikalen Rohrstab (18) des Rohr-Gitterrahmens (14) fest angeschraubt sind.

9. Palettencontainer (10) nach einem der vorhergehenden Ansprüche 1 bis 8,
**dadurch gekennzeichnet, dass**
stirnseitig in die beiden Enden der Quertraversen (22, 42) jeweils eine Schraubmutter (30) mit Innengewinde (44) eingesetzt ist und stirnseitig an einem oberen horizontalen oder vertikalen Rohrstab (18) des Rohr-Gitterrahmens (14) fest angeschraubt sind.

10. Palettencontainer (10) nach einem der vorhergehenden Ansprüche 1 bis 9,
**dadurch gekennzeichnet, dass**
die beiden Enden der Quertraversen (22, 42) jeweils stirnseitig am oberen Bereich von zwei benachbarten vertikalen Rohrstäben (20) angeschraubt sind.

11. Palettencontainer (10) nach Anspruch 1, 2, 5 oder 6
**dadurch gekennzeichnet, dass**
die Quertraversen mit zwei Bögen (42) zwischen ihren beiden Befestigungspunkten (26, 28) nicht linear ausgebildet sind und an ihren beiden Enden jeweils einen - im eingebauten Zustand betrachtet - nach unten ausgeformten kleinen Bogen (36) mit vergleichsweise kleinem Radius aufweisen und jeweils stirnseitig von unten gegen den obersten umlaufenden horizontalen Rohrstab (18) angeschraubt sind.

12. Palettencontainer (10) nach einem der vorhergehenden Ansprüche 1 bis 11,
**dadurch gekennzeichnet, dass**
die Quertraversen (22, 42) ein rundes Rohrprofil mit einem Durchmesser zwischen 16 mm und 24 mm, vorzugsweise 20 mm, und eine Wandstärke zwischen 0,8 mm und 1,2 mm, vorzugsweise 0,9 mm, aufweisen.

13. Palettencontainer (10) nach einem der vorhergehenden Ansprüche 1 bis 12,
**dadurch gekennzeichnet, dass**
die Quertraversen (22, 42) ein quadratisches Rohrprofil mit einer Seitenlänge zwischen 14 mm und 20 mm, vorzugsweise 16 mm, und eine Wandstärke zwischen 0,8 mm und 1,2 mm, vorzugsweise 0,9 mm, aufweisen.

14. Palettencontainer (10) nach einem der vorhergehenden Ansprüche 1 bis 2, 5, 6, 8 - 10 und 12,
**dadurch gekennzeichnet, dass**
die Quertraversen (22) als elastische Federelemente mit zwei oder drei in Horizontalebene ausgerichteten kleineren Bögen mit vergleichsweise kleineren Radien ausgebildet sind.

15. Palettencontainer (10) nach einem der vorhergehenden Ansprüche 1 bis 2, 5, 6, 8 - 10, 12 und 14,
**dadurch gekennzeichnet, dass**
die Quertraversen (42) als elastische Federelemente mit zwei in Vertikalebene ausgerichteten kleineren Bögen mit vergleichsweise kleineren Radien und zwei oder drei in Horizontalebene ausgerichteten kleineren Bögen mit vergleichsweise kleineren Radien ausgebildet sind.

16. Palettencontainer (10) nach einem der vorhergehenden Ansprüche 1 bis 15,
**dadurch gekennzeichnet, dass**
die bogenförmig geschwungenen Quertraversen (22, 42) - im eingebauten Zustand - jeweils durch eine aus dem Oberboden (38) des Kunststoff-Innenbehälters (12) ausgeformte Halteöse (40) geführt sind und die Halteösen (40) in der Mitte der bogenförmig geschwungenen Quertraversen (22, 42) angeordnet sind.

17. Palettencontainer (10) nach einem der vorhergehenden Ansprüche 1 bis 15,
**dadurch gekennzeichnet, dass**
die bogenförmig geschwungenen Quertraversen (22, 42) - im eingebauten Zustand - jeweils unterhalb einer aus dem Oberboden (38) des Kunststoff-Innenbehälters (12) ausgeformten Hakenöse (50) durchgeführt und die Hakenöse (50) in der Mitte der bogenförmig geschwungenen Quertraversen (22, 42) angeordnet sind.

## Claims

1. A pallet container (10) for storing and transporting fluid or flowable filling materials, having a thin-walled, rigid plastics inner container (12) made from thermoplastic plastics material, having a tubular grid frame (14) which tightly surrounds the plastics inner container (12) as a supporting covering and which comprises horizontal and vertical tubular rods (18, 20) which are welded to each other, and having a base pallet (16) on which the plastics inner container (12) is positioned and to which the tubular grid frame (14) is securely connected, wherein two rod-shaped transverse cross-members (22) are provided above the plastics inner container (12) and are fixed with the two ends thereof to two mutually opposite side walls in the upper region of the tubular grid frame (14),
**characterized in that**
the two rod-like transverse cross-members (22, 42) are constructed as resilient spring elements (24) **in that** the two rod-like transverse cross-members (22, 42) are not formed so as to extend in a linear manner, but each have one or more curved portions.

2. The pallet container (10) as claimed in claim 1,
**characterized in that**
the length of the transverse cross-members (22, 42) between the two fixing locations (26, 28) thereof is constructed to be greater than the direct spacing of the two fixing locations (26, 28) of the transverse cross-members (22, 42) at the ends thereof in the upper region of the tubular grid frame (14).

3. The pallet container (10) as claimed in claim 1 or 2,
**characterized in that**
the transverse cross-members (22) are constructed not to be linear between the two fixing locations (26, 28) thereof but instead curved and have a comparatively large curve (34).

4. The pallet container (10) as claimed in claim 1, 2 or 3,
**characterized in that**
the transverse cross-members (22) - when viewed in the fitted state - are bent in the horizontal plane, wherein the large curves (34) are directed in each case outward in the direction of the two opposing shorter side walls of the tubular grid frame (14), wherein the arcuately curved transverse cross-members (22) are positioned flat on the upper base (38) of the plastics inner container (12) and the large curves (34) of the two transverse cross-members (22) are orientated so as to be directed away from each other.

5. The pallet container (10) as claimed in claim 1, 2, 3 or 4,
**characterized in that**
the length of the transverse cross-members (22) is constructed between the two fixing locations (26, 28) thereof between 1% and 5%, preferably 3%, greater than the direct spacing between the two fixing locations (26, 28).

6. The pallet container (10) as claimed in claim 1, 2, 3, 4 or 5,
**characterized in that**
the spacing of the two fixing locations (26, 28) for standard pallet containers having a filling volume of 600, 1000 or 1200 liters is approximately 960 mm and the effective length of the transverse cross-members (22) is approximately 993 mm.

7. The pallet container (10) as claimed in claim 1, 2, 3, 4, 5 or 6,
**characterized in that**
the curved transverse cross-members (22) for standard pallet containers having a filling volume of 600, 1000 or 1200 liters have a large radius of curvature between 300 mm and 700 mm, preferably 500 mm.

8. The pallet container (10) as claimed in one of the preceding claims 1 to 7,
**characterized in that**
the two ends of the transverse cross-members (22, 42) are strongly compressed and an internal thread (46) is directly formed in the compressed portions (32), and the two ends of the transverse cross-members (22, 42) are securely screwed on the end face to an upper horizontal or vertical tubular rod (18) of the tubular grid frame (14).

9. The pallet container (10) as claimed in one of the preceding claims 1 to 8,
**characterized in that**
a threaded nut (30) having an internal thread (44) is inserted at the end face in both ends of the transverse cross-members (22, 42) and are screwed in a secure manner on the end face to an upper horizontal or vertical tubular rod (18) of the tubular grid frame (14).

10. The pallet container (10) as claimed in one of the preceding claims 1 to 9,
**characterized in that**
the two ends of the transverse cross-members (22, 42) are screwed in each case at their end face to the upper region of two adjacent vertical tubular rods (20).

11. The pallet container (10) as claimed in claim 1, 2, 5 or 6,
**characterized in that**
the transverse cross-members with two curves (42) are constructed not to be linear between the two fixing locations (26, 28) thereof and instead have at the two ends thereof a small - when viewed in the fitted state - downwardly formed curve (36) having a comparatively small radius and are in each case screwed with their end faces from below against the uppermost circumferential horizontal tubular rod (18).

12. The pallet container (10) as claimed in one of the preceding claims 1 to 11,
**characterized in that**
the transverse cross-members (22, 42) have a round tubular profile with a diameter between 16 mm and 24 mm, preferably 20 mm, and a wall thickness between 0.8 mm and 1.2 mm, preferably 0.9 mm.

13. The pallet container (10) as claimed in one of the preceding claims 1 to 12,
**characterized in that**
the transverse cross-members (22, 42) have a square tubular profile with a side length between 14 mm and 20 mm, preferably 16 mm, and a wall thickness between 0.8 mm and 1.2 mm, preferably 0.9 mm.

14. The pallet container (10) as claimed in one of the preceding claims 1 to 2, 5, 6, 8 - 10 and 12,
**characterized in that**
the transverse cross-members (22) are constructed as resilient spring elements having two or three smaller curves which are orientated in a horizontal plane with smaller radii in comparison.

15. The pallet container (10) as claimed in one of the preceding claims 1 to 2, 5, 6, 8 - 10, 12 and 14,
**characterized in that**
the transverse cross-members (42) are constructed as resilient spring elements having two smaller curves which are orientated in a vertical plane and which have smaller radii in comparison and two or three smaller curves which are orientated in the horizontal plane and which have smaller radii in comparison.

16. The pallet container (10) as claimed in one of the preceding claims 1 to 15,
**characterized in that**
the arcuately curved transverse cross-members (22, 42) - in the fitted state - are guided in each case through a retaining lug (40) which is formed from the upper base (38) of the plastics inner container (12) and the retaining lugs (40) are arranged in the center of the arcuately curved transverse cross-members (22, 42).

17. The pallet container (10) as claimed in one of the preceding claims 1 to 15,
**characterized in that**
the arcuately curved transverse cross-members (22, 42) - in the fitted state - are guided in each case below a hook lug (50) which is formed from the upper base (38) of the plastics inner container (12) and the hook lugs (50) are arranged in the center of the arcuately curved transverse cross-members (22, 42)

## Revendications

1. Conteneur sur palette (10) pour le stockage et le transport de marchandises de remplissage liquides ou fluides, avec un contenant intérieur en matière plastique (12) rigide à paroi mince, en matière thermoplastique, avec un cadre tubulaire en treillis (14) entourant de manière étanche le contenant intérieur en matière plastique (12) en tant qu'enveloppe de support, constitué de barres tubulaires horizontales et verticales (18, 20) soudées entre elles, et avec une palette de fond (16), sur laquelle repose le contenant intérieur en matière plastique (12) et à laquelle le cadre tubulaire en treillis (14) est relié de manière fixe, deux traverses transversales (22) en forme de barres étant prévues au-dessus du contenant intérieur en matière plastique (12), lesquelles sont fixées par leurs deux extrémités à deux parois latérales opposées dans la zone supérieure du cadre tubulaire en treillis (14),
**caractérisé en ce que**
les deux traverses transversales (22, 42) en forme de barres sont réalisées sous forme d'éléments élastiques (24), **en ce que** les deux traverses transversales (22, 42) ne sont pas formées de manière linéaire, mais présentent respectivement une ou plusieurs sections en forme d'arc.

2. Conteneur sur palette (10) selon la revendication 1,
**caractérisé en ce que**
la longueur des traverses transversales (22, 42) entre leurs deux points de fixation (26, 28) est réalisée plus grande que la distance directe entre les deux points de fixation (26, 28) des traverses transversales (22, 42) à leurs extrémités dans la zone supérieure du cadre tubulaire en treillis (14).

3. Conteneur sur palette (10) selon la revendication 1 ou 2,
**caractérisé en ce que**
les traverses transversales (22) ne sont pas réalisées sous forme linéaire entre leurs deux points de fixation (26, 28) mais en forme d'arc et présentent un arc comparativement grand (34).

4. Conteneur sur palette (10) selon la revendication 1, 2 ou 3,
**caractérisé en ce que**
les traverses transversales (22) - considérées à l'état monté - sont courbées dans le plan horizontal, les grands arcs (34) étant dirigés respectivement vers l'extérieur en direction des deux parois latérales plus courtes opposées du cadre tubulaire en treillis (14), les traverses transversales (22) incurvées en forme d'arc reposant à plat sur le fond supérieur (38) du contenant intérieur en matière plastique (12) et les grands arcs (34) des deux traverses transversales (22) étant orientés en s'écartant l'un de l'autre.

5. Conteneur sur palette (10) selon les revendications 1, 2, 3 ou 4,
**caractérisé en ce que**
la longueur des traverses transversales (22) entre leurs deux points de fixation (26, 28) est configurée plus grande d'entre 1 % et 5 %, de préférence de 3 %, que la distance directe entre les deux points de fixation (26, 28) .

6. Conteneur sur palette (10) selon la revendication 1, 2, 3, 4 ou 5,
**caractérisé en ce que**
la distance entre les deux points de fixation (26, 28) pour des conteneurs sur palette standard d'un volume de remplissage de 600, 1 000 ou 1 200 litres est d'environ 960 mm et la longueur effective des traverses transversales (22) est d'environ 993 mm.

7. Conteneur sur palette (10) selon les revendications 1, 2, 3, 4, 5 ou 6,
**caractérisé en ce que**
les traverses transversales (22) réalisées en forme d'arc pour des conteneurs sur palette standard d'un volume de remplissage de 600, 1 000 ou 1 200 litres présentent un grand rayon d'arc compris entre 300 mm et 700 mm, de préférence 500 mm.

8. Conteneur sur palette (10) selon l'une quelconque des revendications 1 à 7 précédentes,
**caractérisé en ce que**
les deux extrémités des traverses transversales (22, 42) sont fortement écrasées et un filetage intérieur (46) est directement formé dans les écrasements (32) et les deux extrémités des traverses transversales (22, 42) sont vissées de manière fixe du côté frontal à une barre tubulaire supérieure horizontale ou verticale (18) du cadre tubulaire en treillis (14).

9. Conteneur sur palette (10) selon l'une quelconque des revendications 1 à 8 précédentes,
**caractérisé en ce que**
un écrou (30) avec un filetage intérieur (44) est inséré du côté frontal respectivement dans les deux extrémités des traverses transversales (22, 42) et est vissé de manière fixe du côté frontal à une barre tubulaire supérieure horizontale ou verticale (18) du cadre tubulaire en treillis (14).

10. Conteneur sur palette (10) selon l'une quelconque des revendications 1 à 9 précédentes,
**caractérisé en ce que**
les deux extrémités des traverses transversales (22, 42) sont respectivement vissées du côté frontal sur la zone supérieure de deux barres tubulaires verticales voisines (20) .

11. Conteneur sur palette (10) selon la revendication 1, 2, 5 ou 6,
**caractérisé en ce que**
les traverses transversales avec deux arcs (42) ne sont pas réalisées sous forme linéaire entre leurs deux points de fixation (26, 28) et présentent à leurs deux extrémités respectivement un petit arc (36) formé vers le bas - considéré à l'état monté - avec un rayon comparativement petit et sont vissées respectivement du côté frontal par le bas contre la barre tubulaire horizontale périphérique supérieure (18).

12. Conteneur sur palette (10) selon l'une quelconque des revendications 1 à 11 précédentes,
**caractérisé en ce que**
les traverses transversales (22, 42) présentent un profil tubulaire rond avec un diamètre compris entre 16 mm et 24 mm, de préférence 20 mm, et une épaisseur de paroi comprise entre 0,8 mm et 1,2 mm, de préférence 0,9 mm.

13. Conteneur sur palette (10) selon l'une quelconque des revendications 1 à 12 précédentes,
**caractérisé en ce que**
les traverses transversales (22, 42) présentent un profil tubulaire carré avec une longueur latérale comprise entre 14 mm et 20 mm, de préférence 16 mm, et une épaisseur de paroi comprise entre 0,8 mm et 1,2 mm, de préférence 0,9 mm.

14. Conteneur sur palette (10) selon l'une quelconque des revendications 1 à 2, 5, 6, 8 à 10 et 12 précédentes,
**caractérisé en ce que**
les traverses transversales (22) sont réalisées sous forme d'éléments élastiques avec deux ou trois arcs plus petits orientés dans le plan horizontal avec des rayons comparativement plus petits.

15. Conteneur sur palette (10) selon l'une quelconque des revendications 1 à 2, 5, 6, 8 à 10, 12 et 14 précédentes,
**caractérisé en ce que**
les traverses transversales (42) sont réalisées sous forme d'éléments élastiques avec deux arcs plus petits orientés dans le plan vertical avec des rayons comparativement plus petits et deux ou trois arcs plus petits orientés dans le plan horizontal avec des rayons comparativement plus petits.

16. Conteneur sur palette (10) selon l'une quelconque des revendications 1 à 15 précédentes,
**caractérisé en ce que**
les traverses transversales (22, 42) incurvées en forme d'arc - à l'état monté - passent respectivement à travers un œillet de retenue (40) formé dans le fond supérieur (38) du contenant intérieur en matière plastique (12) et les œillets de retenue (40) sont agencés au milieu des traverses transversales (22, 42) incurvées en forme d'arc.

17. Conteneur sur palette (10) selon l'une quelconque des revendications 1 à 15 précédentes,
**caractérisé en ce que**
les traverses transversales incurvées en forme d'arc (22, 42) - à l'état monté - passent respectivement en dessous d'un œillet de crochet (50) formé dans le fond supérieur (38) du contenant intérieur en matière plastique (12) et les œillets de crochet (50) sont agencés au milieu des traverses transversales incurvés en forme d'arc (22, 42).
